# EUROPÄISCHE PATENTSCHRIFT

(11) **EP 2 106 526 B1**
(45) Veröffentlichungstag und Bekanntmachung des Hinweises auf die Patenterteilung: **19.02.2014**
(21) Anmeldenummer: 07847024.2
(22) Anmeldetag: 07.12.2007
(51) Int. Cl.: F42B 5/192

(54) **FORMTEIL SOWIE VERFAHREN ZUM HERSTELLEN DES FORMTEILS**
MOLDED PART, AND METHOD FOR THE PRODUCTION OF THE MOLDED PART
PIÈCE MOULÉE AINSI QUE PROCÉDÉ DE FABRICATION DE LA PIÈCE MOULÉE

(30) Priorität: 04.01.2007 DE 102007001655
(43) Veröffentlichungstag der Anmeldung: 07.10.2009
(73) Patentinhaber: Nitrochemie Aschau GmbH, 84544 Aschau am Inn (DE)
(72) Erfinder: LEBACHER, Walter, 84544 Aschau am Inn (DE)
(74) Vertreter: Dietrich, Barbara
(86) Internationale Anmeldenummer: PCT/EP2007/010676
(87) Internationale Veröffentlichungsnummer: WO 2008/080506

(56) Entgegenhaltungen:
- EP-A- 0 248 978
- EP-A- 0 526 835
- DE-A- 3 008 996
- DE-A- 3 008 999
- DE-A- 4 318 740
- US-A- 5 138 949

## Beschreibung

Aus der DE 30 08 996 A Ist ein Verfahren zur Herstellung von verbrennbaren Munitionsformtellen mit verstärkenden Gewebeeinlagen bekannt. Diese verstärkenden Gewebeeinlagen werden zusätzlich in den Rohfliz eingebunden, Die Einarbeitung erfolgt derart, dass beim Zuführen einer Gewebebahn an den sich ausbildenden Rohfilz diese in den Rohfilz spiralenförmig eingedreht wird. In Abhängigkeit von dem Zeitpunkt der Gewebebehnführung und der Länge der eingebrachten Gewebebahn wird es möglich, diese entweder gleichmäßig über die Gesamtdicke des Rohfilzes oder nur in seine Außen- oder innenfläche oder In die Mitte des Rohfiizes einzuarbeiten. Ebenso besteht die Möglichkeit, die Gewebeeinlage über die Gesamtlänge oder Abschnitte der Rohfilze einzuarbeiten.

Die EP 0 248 978 A betrifft eine Treibladungshülse mit einer Hülse aus einem Vlies auf Nitrozellulose -Basis. Hier wird im Bereich von gekrümmten, im Schnitt winkelförmigen oder eine Bohrung umgebenen Abschnitten der Hülse eine Versteifung aus Metall oder Kunststoff einzubetten oder auf der Hülse zu befestigen, Die Versteifung besitzt ihrerseits eine die rückstandsfreie Verbrennung das Vlieses nicht beeinträchtigende Gestaltung, jedoch mechanische Beanspruchungen besser aufgenommen werden.

Bestimmte Teile einer Patrone, Insbesondere mit verbrennbarer Hülse, werden aus inertem Material hergestellt. So sind an Verbindungsstellen zwischen Antrieb und Geschoss derartige inerte Materialien vorgesehen.

Für die Auswahl von explosivstofffreiem Material sind dabei zwei Gründe maßgebend. So hat sich die Festigkeit des nicht brennbaren Formteils in Verbindung mit den verwendeten Klebstoffen am zu befestigenden Geschossheckteil bewährt. Weitaus wichtiger let jedoch, dass inertes Material schwer entflammbar ist.

Nicht brennbare inerte Formtelle müssen durch mechanische Einwirkung der TLP- Körper und die heißen Gase erosiv abgetragen werden. Das bedeutet, entsprechende Verbindungsteile, die bei 120 mm Patronen als Kartuschendeckel bekannt sind, müssen beim Schuss zerlegt und / oder durch Erosion so geschwächt werden, dass nur Bruchteile übrig bleiben.

Dieses erfolgt in der Regel bei Druckanstieg und Bildung heißer Gase im Ladungeraum, Die zerstörten Telle werden dann mit der Gasströmung aus Ladungsraum und Waffenrohr gespült. Die Einwirkung der Verbrennungsgase ist jedoch nicht immer ausreichend, so dass größere und insbesondere dickere Reststücke im Ladungsraum als Rückstände verbleiben bzw. am Kegelstück zwischen Ladungsraum und Rohr anhaften können. Die zusätzliche Verwendung von Polyethanen In den Formtellen zur Ausbildung einer entsprechenden Festigkeit wirkt hingegen den gewünschten Abtragungsmechanismen entgegen.

Ein weiteres Problem ergibt sich dadurch, dass In einem Munitionsbehälter sowie im Bereitstellungsraum einer Waffe die Patrone an dieser Verbindungsstelle aber direkten Kontakt mit Haltevorrichtungen oder dergleichen hat. Unter den Bedingungen der relativ rauen Handhabung schwerer Patronen und zusätzlicher Umweltbelastungen können Vibration und damit verbunden mechanische Beanspruchungen an diesen Stellen eine mögliche Gefahrenquelle für die Funktion der Patrone im Ladungsraum der Waffe bilden. Dies hat zur Folge, dass die Waffenfunktion und die Sicherheit beeinträchtigt sind, da unter Umständen die nächste Patrone nicht mehr ladbar ist oder die glimmenden Restpartikel des Kartuschendeckels die nächste Patrone zu früh entzünden könnten.

Ausgehend von der DE 30 08 996 A greift die Erfindung die Aufgabe auf, die vorgenannten Probleme zu eliminieren, um so insbesondere die Sicherheit der Waffe zu erhöhen

Gelöst wird die Aufgabe durch die Merkmale des Patentanspruchs 1. Vorteilhafte Ausgestaltungen sind in den Unteransprüchen aufgeführt. Ein Verfahren zur Herstellung eines derartigen Formteils beschreibt Patentanspruch 5.

Der Erfindung liegt die Idee zugrunde, den Anteil des inerten Materials insbesondere in der Verbindungszone bzw. an der Verbindungsstelle zwischen Antrieb und Geschoss auf ein notwendiges Minimum zu reduzieren. Dazu ist vorgesehen, diese Formteile in einer so genannten Schichtbauweise auszuführen, was im Verfilzungsprozess realisiert werden kann.

Das bedeutet, dass die Masse des inerten Materials auf das für die Festigkeit nötige Mengenmaß reduziert wird, wobei die Geometrie der Patrone selbst nicht verändert werden muss.

Im Patroneninneren wird die Einwirkung der heißen Gase deutlich verbessert und die innenballistischen Eigenschaften können dem Gesamtkonzept angepasst werden Sicherheitsrelevante Zonen bleiben im Bereich von Kontaktstellen vollständig inert. Die zu erodierenden Innenflächen sind für die entstehenden Verbrennungsgase früher und leichter zugänglich. Noch vorhandene Restteile sind gering und folglich durch die Gasströmung leichter auswaschbar

Dazu werden genau definierte Zonen der Formteile mit energetischem Fasermatenal, vorzugsweise Nitrozellulose, versetzt. Diese Zonen werden nur auf der dem Treibladungspulver zugewandten Formteilseite aufgebaut. Alle sicherheitsrelevanten Bereiche, wie Kontaktstellen mit der Halterung im Munitionsbehälter, Auflageflächen im Turmbunker, Anbindungen von Geschossteilen etc bleiben jedoch vollständig inert.

Durch diese Lösung wird auch den zukünftigen Entwicklungen Rechnung getragen, dass leistungsgesteigerte Antriebe in Hochleistungsmunitionen Anwendung finden werden. Hier besteht nämlich das erkennbare Problem, dass zusätzliche Additive mit erosionsmindernden Eigenschaften zur Rohrschonung aus innerballistischer Sicht das Abtragen der inerten Kartuschendeckel behindern könnten

Es wird in den definierten Zonen eine Schichtbauweise herangezogen. Dies ermöglicht, dass Schichttiefe, Fläche und Rezeptur des Formteils auf das verwendete Treibladungspulver zu einem Gesamtkonzept abgestimmt werden kann.

Die Erosion der Oberfläche im Treibladungsraum wird durch die heißen Gase beim Schuss auf der Formteilinnenseite unterstützt. Die verbleibende Restmenge an inertem Material wird leichter und vollständiger zerlegt. Die Größe und Masse der Restteile wird deutlich gemindert und kann durch den Gasstrom leichter aus dem Ladungsraum gespült werden.

In Bezug auf Laborierung und Anbindung der einzelnen Bestandteile für Antrieb und Geschoss sind neue Wege gehbar, können durch neue Varianten ersetzt werden.

Diese Sandwichtform wird im Flutungsprozess durch verschiedene Anlagerungen der Pulpen realisiert. Bekanntlich ist eine derartige Anlage in Flutungskammern unterteilt. Nur in den Kammern, wo auch eine inerte Beschichtung erfolgen soll, wird diese inerte Rezeptur zugegeben.

Anhand eines Ausführungsbeispiels mit Zeichnung soll die Erfindung näher erläutert werden. Es zeigt die einzige Figur eine Ausschnittsdarstellung eines Formteils 1, welches in einem vordefinierten Bereich 2 bzw. einer vordefinierten Teilzone einen Filz 3 mit einem energetischen Material 4 und einem inerten Material 5 aufweist.

Im Verfilzungsprozess ist dabei vorgesehen, auf dem vorher definierten Bereich 2 einen Filz 3 mit energetischer Rezeptur aufzubringen. Ist die benötigte Masse an Fasermaterial 3 aufgebracht, erfolgt die Freigabe der gesamten Ansaugfläche und die endgültige Rohfilzform wird gebildet. Für den zweiten Prozessschritt wird eine inerte Rezeptur gewählt.

Verwendet wird dazu beispielsweise eine Zweikopfanlage mit Tauchverfilzer und Filzzonensteuerung. Die Filzbildung erfolgt durch Vakuum und Zeitsteuerung. Die Pülpenkonzentration wird auf die Faserrezeptur abgestimmt.

Durch diese Fertigungsart wird erreicht, dass ein so genannter Kartuschendeckel (Formteil 1) mit unterschiedlichem Innen-, vorzugsweise verbrennbar, und Außenmaterial, vorzugsweise inert, aufgebaut werden kann.

Als inertes Material ist beispielsweise ein nitrozellulosefreies Gemisch, beispielsweise aus Zellstoff und Holzschliff, einsetzbar.

## Patentansprüche

1. Formteil (1) als Verbindungsstelle insbesondere zwischen einem Geschoss und einer einen Antrieb enthaltenen vorzugsweise verbrennbaren Hülse, wobei das Formteil (1) in einem vordefinierten Bereich (2) bzw. einer vordefinierten Teilzone einen Filz (3) mit einem energetischen Material (4) und einem inerten Material (5) In Schichtbauweise aufwelst und sicherheitsrelevante Zonen im Bereich von Kontaktstellen vollständig inert bleiben.

2. Formteil nach Anspruch 1, **dadurch gekennzeichnet, dass** die genau definierten Zone (2) der Formteile (1) mit energetischem Fasermaterial (4), vorzugsweise Nitrozellulose, versetzt werden.

3. Formteil nach Anspruch 1 oder 2, **dadurch gekennzeichnet, dass** diese Zonen (2) nur auf der dem Treibladungspulver zugewandten Formtellseite aufgebaut werden.

4. Formteil nach einem der Ansprüche 1 bis 3, **dadurch gekennzeichnet, dass** die sicherheitsrelevanten Bereiche Kontaktstellen mit der Halterung Im Munitionsbehälter, Auflageflächen im Turmbunker, Anbindungen von Geschosstellen sind.

5. Formteil nach einem der Ansprüche 1 bis 4, **dadurch gekennzeichnet, dass** die Masse des inerten Materials (5) auf das für die Festigkeit nötige Mengenmaß reduziert und die Geometrie der Patrone selbst nicht verändert wird.

6. Formteil nach einem der Ansprüche 1 bis 5, **dadurch gekennzeichnet, dass** als inertes Material (5) ein nitrozellulosefreies Material, wie beispielsweise Zellstoff und Holzschliff, und als energetlsches Grundmaterial (4) ein nitrozellulosehaltiges Material vorgesehen ist.

7. Formteil nach einem der Ansprüche 1 bis 6, **dadurch gekennzeichnet, dass** das Formteil (1) ein Kartuschendeckel ist, der mit unterschiedlichem verbrannbarem Innen-, und inertem Außenmaterial aufgebaut werden kann.

8. Verfahren zum Herstellen eines Formteils nach einem der Ansprüche 1 bis 7, **dadurch gekennzeichnet, dass** Im Verfilzungsprozess auf einem vorher definierten Bereich (2) ein Filz (3) aus einem energetischen Material (4) gebildet wird und dann, wenn die benötigte Masse an Fasermaterial (4) aufgebracht ist, für den zweiten Prozessschritt ein inertes Material (5) gewählt wird, welches auf das energetische Material (4) aufgebracht wird.

9. Verfahren nach Anspruch 8, **dadurch gekennzeichnet, dass** die Schichttlefe, Fläche und Rezeptur des Formteils (1) auf das verwendete Treibladungspulver zu einem Gesamtkonzept abgestimmt wird.

10. Verfahren nach Anspruch 8 oder 9 **gekennzeichnet durch** die Nutzung einer Zweikopfanlage mit Tauchverfilzer und Filzzonensteuerung.

11. Verfahren nach einem der Ansprüche 8 bis 10, **dadurch gekennzeichnet, dass** die Sandwichtform Im Flutungsprozess durch verschiedene Anlagerungen der Pulpen reallsiert wird.

12. Verfahren nach Anspruch 11, **dadurch gekennzeichnet, dass** nur in den Kammern, wo auch eine Inerte Beschichtung erfolgen soll, diese inerte Rezeptur zugegeben wird.

## Claims

1. Moulded part (1), as a connecting point particularly between a projectile and a preferably combustible sleeve containing a driving mechanism, the moulded part (1) having in a predefined region (2) or a predefined partial zone a felt (3) with a high-energy material (4) and an inert material (5) in a layered type of construction and remaining completely inert in safety-relevant zones in the region of contact points.

2. Moulded part according to Claim 1, **characterized in that** precisely defined zones (2) of the moulded part (1) are interspersed with high-energy fibrous material (4), preferably nitrocellulose.

3. Moulded part according to Claim 1 or 2, **characterized in that** these zones (2) are only built up on the side of the moulded part that is facing the propellant powder.

4. Moulded part according to one of Claims 1 to 3, **characterized in that** the safety-relevant regions are contact points with the holder in the ammunition container, supporting areas in the turret bunker and points of attachment of projectile parts.

5. Moulded part according to one of Claims 1 to 4, **characterized in that** the mass of the inert material (5) is reduced to the amount necessary for strength and the geometry of the cartridge itself is unchanged.

6. Moulded part according to one of Claims 1 to 5, **characterized in that** a nitrocellulose-free material, such as for example cellulose and groundwood pulp, is provided as the inert material (5) and a nitrocellulose-containing material is provided as the high-energy base material (4).

7. Moulded part according to one of Claims 1 to 6, **characterized in that** the moulded part (1) is a cartridge cover, which may be built up with different combustible inner material and inert outer material.

8. Method for producing a moulded part according to one of Claims 1 to 7, **characterized in that**, in the felting process, a felt (3) is formed from a high-energy material (4) on a predefined region (2) and then, when the required mass of fibrous material (4) has been applied, an inert material (5) is chosen for the second process step and is applied to the high-energy material (4).

9. Method according to Claim 8, **characterized in that** the layer depth, surface area and formulation of the moulded part (1) are made to suit the propellant powder that is used, to arrive at an overall concept.

10. Method according to Claim 8 or 9, **characterized by** the use of a two-head plant with an immersion felter and felt zone control.

11. Method according to one of Claims 8 to 10, **characterized in that** the sandwich form is realized in the flooding process by the pulps being variously deposited.

12. Method according to Claim 11, **characterized in that** this inert formulation is only added in the chambers where an inert coating is also intended to take place.

## Revendications

1. Pièce moulée (1) servant d'emplacement de liaison notamment entre une arme et une douille combustible qui contient de préférence un entraînement,
la pièce moulée (1) présentant dans une partie prédéfinie (2) ou une zone partielle prédéfinie un feutre (3) doté d'un matériau énergétique (4) et d'un matériau inerte (5) stratifiés l'un sur l'autre,
les zones concernant la sécurité au niveau de l'emplacement de contact restant complètement inertes.

2. Pièce moulée selon la revendication 1, **caractérisée en ce que** des zones (2) définies avec précision des pièces moulées (1) et dotées d'un matériau fibreux énergétique (4), de préférence en nitrocellulose, sont décalées.

3. Pièce moulée selon les revendications 1 ou 2, **caractérisée en ce que** ces zones (2) ne sont formées que sur le côté de la pièce moulée tourné vers la poudre de la chambre propulsive.

4. Pièce moulée selon l'une des revendications 1 à 3, **caractérisée en ce que** les zones concernées par la sécurité sont des emplacements de contact avec le support dans les récipients à munitions, les surfaces de pose dans le bunker de la tour et les raccords d'emplacement de l'arme.

5. Pièce moulée selon l'une des revendications 1 à 4, **caractérisée en ce que** la masse du matériau inerte (5) est réduite à la quantité nécessaire pour la résistance mécanique et **en ce que** la géométrie de la cartouche n'est intrinsèquement pas modifiée.

6. Pièce moulée selon l'une des revendications 1 à 5, **caractérisée en ce qu'**elle présente comme matériau inerte (5) un matériau exempt de nitrocellulose, par exemple de la cellulose et des copeaux de bois et comme matériau énergétique de base (4) un matériau contenant de la nitrocellulose.

7. Pièce moulée selon l'une des revendications 1 à 6, **caractérisée en ce que** la pièce moulée (1) est un couvercle de cartouche qui peut être inerte et qui est formé d'un matériau combustible intérieur et d'un matériau extérieur inerte différent du premier.

8. Procédé de fabrication d'une pièce moulée selon l'une des revendications 1 à 7, **caractérisé en ce que** lors de l'opération de formation du feutre, un feutre (3) en matériau énergétique (4) est formé sur une partie (2) préalablement définie et **en ce qu'**ensuite, lorsque la masse nécessaire de matériau fibreux (4) a été appliquée, un matériau inerte (5) qui est appliqué sur le matériau énergétique (4) est sélectionné pour la deuxième étape du traitement.

9. Procédé selon la revendication 8, **caractérisé en ce que** la profondeur des couches, la surface et la formulation de la pièce moulée (1) sont accordées à la poudre de charge propulsive utilisée de manière à former un concept global.

10. Procédé selon les revendications 8 ou 9, **caractérisé par** l'utilisation d'une installation à deux têtes dotée d'un dispositif de formation de filtre par immersion et d'une commande des zones de feutre.

11. Procédé selon l'une des revendications 8 à 10, **caractérisé en ce que** la forme en sandwich est réalisée par différentes applications de pulpe lors de l'opération de remplissage.

12. Procédé selon la revendication 11, **caractérisé en ce que** cette formulation inerte n'est ajoutée que dans les chambres où un revêtement inerte doit être réalisé.
